# EUROPÄISCHE PATENTSCHRIFT

(11) **EP 0 795 423 B1**
(45) Veröffentlichungstag und Bekanntmachung des Hinweises auf die Patenterteilung: **07.11.2001**
(21) Anmeldenummer: 96890046.4
(22) Anmeldetag: 12.03.1996
(51) Int. Cl.: B43K 24/08

(54) **Druckkugelschreiber**
Ballpoint pen operated by push-button
Stylo à bille actionné par pression

(43) Veröffentlichungstag der Anmeldung: 17.09.1997
(73) Patentinhaber: BIC, 92110 Clichy (FR)
(72) Erfinder: Ducrocq, Yves, 62360 Pont de Briques (FR)
(74) Vertreter: Patentanwälte BARGER, PISO & PARTNER

(56) Entgegenhaltungen:
- DE-U- 1 894 602
- FR-A- 1 195 456
- FR-A- 1 431 346
- GB-A- 1 039 057
- GB-A- 1 169 489

## Beschreibung

Die Erfindung betrifft einen Betätigungsmechanismus für einen Druckkugelschreiber (retractable ball pen) gemäß dem einleitenden Teil des Anspruches 1 und einen Druckkugelschreiber mit einem derartigen Betätigungsmechanismus.

Ein derartiger Kugelschreiber bzw. ein derartiger Betätigungsmechanismus ist aus der FR 1,431,346 A, die der GB 1,039,057 A und der DE 1 894 602 U entspricht, bekannt. Er weist einen Stift und einen Ring auf, wobei der Stift eine Längsachse hat und an einem Ende einen Druckknopf und im Abstand davon einen Bereich mit größerem Durchmesser. Weiters weist er zumindest ein Rippenpaar auf, bestehend aus einer druckknopfseitigen Rippe und einer spitzenseitigen Rippe, die in axialer Richtung einen Abstand zwischen sich freilassen. Die dem Bereich mit größerem Durchmesser abgewandten Enden der diesem Bereich entfernteren Rippen sind mit schrägen Auflaufflächen versehen. Der Ring weist an beiden Stirnflächen eine Zahnung auf, die nur einen inneren Teilbereich der Wandstärke des Ringes erfaßt, sodaß der äußere Teilbereich der Wandstärke jeweils eine plane Stirnfläche bildet. Das Rippenpaar wirkt mit den stirnseitigen Zahnungen zusammen.

Problematisch bei diesem Mechanismus ist, daß der Ring richtig orientiert auf den Stift geschoben werden muß, um zu einem funktionsfähigen Kugelschreiber zu kommen. Dies ist bei den heutigen Taktraten, die im Zuge der Montage angestrebt werden, ein großer Nachteil.

Ein ähnlicher Betätigungsmechanismus ist aus der FR 1,195,456 A bekannt. Dabei ist der Bereich mit größerem Durchmesser der Druckknopf, der Ring weist an einer Stirnfläche eine Zahnung wie die oben beschriebene auf, die andere Stirnfläche ist gezahnt augebildet.
Dies ermöglicht zwar eine leichtere Erkennung der richtigen Orientierung des Ringes, macht diesen aber besonders anfällig für Beschädigungen während der Montage und auch während der Nutzungsdauer des Kugelschreibers.

Kugelschreiber umfassen allgemein ein Gehäuse, in dem eine Mine mit einem Tintenreservoir und einer Schreibspitze eingesetzt ist. Die Mine kann durch einen Druckknopf und einen Betätigungsmechanismus zwischen einer Schreibposition, in der die Schreibspitze aus dem Gehäuse ragt, und einer Ruhelage, in der die Schreibspitze sich innerhalb des Gehäuses befindet, hin- und her bewegt werden. Zwischen dem Gehäuse und der Mine ist eine Feder angeordnet, die die Mine in Richtung der Ruhelage drückt. Der Betätigungsmechanismus sitzt ebenfalls im Gehäuse, sein Druckknopf ragt daraus hervor, die Mine drückt auf der dem Druckknopf abgewandten Seite auf den Betätigungsmechanismus. Das Gehäuse ist zumeist zweiteilig und besteht dann aus einem langen spitzenseitigen Teil mit einem Innengewinde und einem kürzeren, druckknopfseitigen Teil mit passendem Außengewinde. Die Erfindung bezieht sich insbesondere auf den Betätigungsmechanismus.

Die Erfindung ist in der Zeichnung in Form eines bevorzugten Ausführungsbeispieles dargestellt und wird in der Folge anhand der Zeichnung näher erläutert. Dabei zeigt
die Fig. 1 eine Kappe, die zur Aufnahme eines erfindungsgemäßen Betätigungsmechanismus dient,
die Fig. 2 einen erfindungsgemäßen Druckknopf,
die Fig. 3 einen Ring, der mit dem erfindungsgemäßen Druckknopf zusammenwirkt und so einen Betätigungsmechanismus bildet,
die Fig. 4 eine Kappe gemäß Fig. 1 samt Halteteil, aber ohne Betätigungsmechanismus und
die Fig. 5 eine Zusammenstellungsskizze in Ruhelage des Kugelschreibers.

Ein dem Erfinder bekannter Betätigungsmechanismus, der druckschriftlich nicht nachweisbar ist, besteht aus einem im wesentlichen kreiszylindrischen Stift 8, der einerseits den Druckknopf 21 bildet und andererseits mit seiner Stirnfläche 22 an der Mine anliegt und mit ihr zusammenwirkt. Der Stift 8 weist, der Mine zugewandt, einen axialen Bereich 9 mit einem größeren Durchmesser auf, als die anderen axialen Bereiche 10, 11, des Stiftes. Im axialen Bereich 10, der an den Bereich 9 anschließt, weist der Stift 8 an seiner Manteloberfläche längliche Rippen 13, 14 auf, die parallel zur Achse 16 des Stiftes 8 verlaufen. Es sind mindestens zwei, zumeist jedoch vier oder auch mehr derartige Rippen 13, 14 vorgesehen.

Die Rippen 13, die an den Bereich 9 anschließen, reichen radial bevorzugt bis zum Radius des axialen Bereiches 9. Die Rippen 14 haben bevorzugt eine kleinere radiale Höhe. Die Rippen 13, 14 haben gleiche Erstreckung in Umfangsrichtung (Dicke). Es sind jeweils zwei Rippen einander zugeordnet, werden als Rippenpaar bezeichnet und weisen dabei die folgende geometrische Anordnung auf:

Eine spitzenseitige Rippe 13 ist am Stift 8 über eine vorgegebene axiale Länge reichend, vom axialen Abschnitt 9 ausgehend, angeordnet, die andere, druckknopfseitige Rippe 14 weist, in axialer Richtung gesehen, einen Abstand h zu der spitzenseitigen Rippe 13 auf, so daß in axialer Richtung zwischen den einander zugekehrten Enden der beiden Rippen ein ungerippter Bereich der Manteloberfläche des Stiftes verbleibt.

Weiters sind die beiden Rippen in Umfangsrichtung so versetzt, daß die eine Flanke 23 der einen Rippe 13 mit der anderen Flanke 24 der anderen Rippe 14 fluchtet, so daß, in axialer Richtung gesehen, die beiden Rippen 13, 14 unmittelbar nebeneinander zu liegen kommen.

Wenn die Flanken der Rippen sich nicht in radialen Ebenen erstrecken, so bezieht sich diese Relation auf den Flankenfuß. Sind mehrere solcher einander zugeordneter Rippenpaare vorgesehen, so sind sie gleichmäßig über dem Umfang verteilt und alle in der gleichen Richtung versetzt.

Der Stift 8 wirkt mit einem Ring 12 zusammen, der die folgenden Merkmale aufweist: Sein Innendurchmesser D entspricht dem Außendurchmesser d des Stiftes so, daß er entlang des Stiftes zügig gleiten und rotieren kann. Er weist an seiner inneren Mantelfläche axial verlaufende Nuten 25 auf, die es ihm erlauben, zügig über die Rippen 13, 14 des Stiftes 8 in axialer Richtung geschoben zu werden. Die Anzahl der Nuten 25 ist so gewählt, daß die weiter unten erläuterte Funktionsweise erfüllt wird, z.Bsp. sind bei zwei Rippenpaaren 13, 14 vier Nuten 25 vorgesehen. Der Ring ist an seinen beiden Stirnflächen mit je einer Sägezahnung 17, 18 versehen. Die Sägung beider Zahnungen weist in die gleiche Richtung. Die axiale Erstreckung, Höhe H, des Ringes von Zahnspitze zu Zahnspitze ist größer als der axiale Abstand h zwischen den einander zugekehrten Enden einander zugeordneter Rippen 13, 14, die axiale Erstreckung von Zahngrund zu Zahngrund ist kleiner h.

Durch diese Maßnahmen kann der Ring 12 im rippenfreien Bereich des Stiftes 8 verdreht werden, wenn er einer hin- und hergehenden axialen Bewegung des Stiftes ausgesetzt wird und dabei die Zahnspitzen der Sägezahnung 17 den einander zugekehrten Rippenenden 13, 14 ausweichen, bzw. ausweichen müssen.

Bevorzugt sind zwei Rippenpaare vorgesehen, die Erstreckung jeder Rippe in Umfangsrichtung beträgt 22,5°, die Anzahl der Sägezähne ist sodann acht, die Anzahl der Nuten vier.

Im zusammengebauten Zustand des Kugelschreibers wird der Ring 12 in einem passend ausgestalteten Teil 12' einer Durchgangsöffnung 2 des Gehäuses 1 mit Hilfe eines Klemmteiles 20 (Fig. 5) so gelagert, daß er in axialer und radialer Richtung im wesentlichen unbeweglich ist, aber um seine Achse 16', die mit der Kugelschreiberachse 16" und der Stiftachse 16 zumindest im wesentlichen zusammenfällt, rotieren kann. Die Durchgangsöffnung 2 weist an der dem Klemmteil 20 abgewandten Seite einen Bereich 3 mit reduziertem Durchmesser auf.

Der Stift 8 ist so in den Ring 12 eingeschoben, daß sich der Ring im wesentlichen an der Stelle des Stiftes 8 befindet, die axial zwischen den Rippen 13, 14 liegt, wobei weiters der axiale Abschnitt 9 des Stiftes 8, der einen größeren Durchmesser aufweist als die anderen Stiftabschnitte, in einem Bereich 4 der Durchgangsöffnung 2 des Gehäuseteiles 1 liegt, die deren Bereich 3 benachbart ist.

Die Durchmesser sind so abgestimmt, daß der Stift 8 sich im Bereich 4 axial und in Umfangsrichtung bewegen kann, daß er aber nicht durch den Bereich 3 der Durchgangsöffnung durchtreten kann.

Auf die Stirnfläche 22 des Stiftes wirkt vermittels der Mine 21 eine Feder, die ihn in axialer Richtung nach hinten drückt. Je nach der Umfangslage des Ringes 12 relativ zum Stift 8 können die spitzenseitigen Rippen 13 des Stiftes in die Nuten 25 des Ringes 12 eingeschoben werden, wodurch der Stift von der Mine nach hinten gedrückt wird (Ruhestellung), oder es werden die Rippen 13 im Zahngrund zwischen zwei Zähnen der Sägezahnung 17 aufgehalten, wodurch die Schreibspitze der Mine aus dem Gehäuse ragt.

In Fig. 5 ist der hintere Teil eines erfindungsgemäßen Kugelschreibers in seiner Ruhelage dargestellt. Die Mine 21 drückt den Stift 8 nach hinten, bis dessen Schulter 29 (Fig. 2) am Ring 12 anliegt und so jede weitere Bewegung in dieser Richtung verhindert. Die Rippen 13 des Stiftes 8 sind in der dargestellten Ruhelage in die Nuten des Ringes 12 eingeschoben, sodaß nur der äußere, ungenutete Bereich der Wandstärke des Ringes 12 in Fig. 5 zu erkennen ist.

In Schreiblage des Kugelschreibers wäre die Stirnfläche 22 des Stiftes 8 nahe des Abschnittes 3 und die Rippen 14 des Stiftes wären in den Nuten 25 des Ringes 12 eingeschoben, der Druckknopf 21 ragte nur ein kleines Stück aus dem Gehäuseteil 1.

Wird nun gegen die Kraft der Feder so auf den Druckknopf 21 gedrückt, daß der Stift 8 genügend weit in axialer Richtung bezüglich des Gehäuses und damit des Ringes nach vorne bewegt wird, so geschieht, ausgehend von der Schreiblage des Kugelschreibers, folgendes:

Es wird beim Druck auf den Druckknopf 21 der Stift 8 gegen die Kraft der Feder ein Stück in spitzenseitiger Richtung zur Kugelschreiberspitze hin verschoben, wodurch die spitzenseitige Zahnung des Ringes 12 die ihr zugeordneten spitzenseitigen Rippen 13 freigibt, wobei die druckknopfseitige Zahnung in den Bereich der ihr zugeordneten druckknopfseitigen Rippen 14 gelangt. Da die Rippen 13 gegen die Rippen 14 in Umfangsrichtung versetzt sind, wird beim weiteren Vordrücken des Stiftes 8 der Ring 12 verdreht, bis die druckknopfseitigen Rippen 14 am Zahngrund gefangen sind, ein weiteres Verschieben des Druckknopfes bezüglich des Ringes und somit bezüglich des Gehäuses ist damit unmöglich.

Wird nun der Druckknopf 21 losgelassen, schiebt ihn die Feder vermittels der Mine nach hinten, wobei die druckknopfseitige Zahnung die druckknopfseitigen Rippen 14 freigibt und die spitzenseitigen Rippen 13 wieder in den Bereich der spitzenseitigen Zahnung gelangen. Durch die erfolgte Verdrehung des Ringes sind die spitzenseitigen Rippen 13 nun um einen Zahn weiter als beim Ausgangszustand und gelangen so in den Bereich einer Nut 25 des Ringes, so daß der Stift 8 unter der Wirkung der Feder weitergeschoben werden kann als es in der Ausgangslage der Fall war:
Die Mine gelangt in ihre zurückgezogene Position, wie dies in Fig. 5 dargestellt ist.

Wird nun der Druckknopf 21 in dieser Lage, der nunmehrigen Ausgangslage, erneut betätigt, so wiederholt sich das Spiel genau wie oben beschrieben, mit dem ersten Unterschied, daß die axiale Bewegung des Stiftes bis zum Aufeinandertreffen der druckknopfseitigen Zahnung mit den druckknopfseitigen Rippen 14 länger ist als zuvor und mit dem zweiten Unterschied, daß in der Endlage die spitzenseitigen Rippen 13 zu den Nuten 25 versetzt sind, so daß der Stift 8 und die Mine in ihrer vorderen Lage gehalten werden, wodurch wieder die zuerst genannte, schreibbereite, Ausgangsposition erreicht wird.

Derartige Mechanismen, wie bisher beschrieben, sind seit langem bekannt und haben sich im wesentlichen bewährt. Nachteilig ist bei ihnen, daß bei der Montage des Betätigungsmechanismus der Ring 12 über die druckknopfseitigen Rippen 14 geschoben werden muß, was es notwendig macht, die Winkellage zwischen Ring 12 und Stift 8 kontrollieren und gezielt verändern zu können, um die Nuten in fluchtende Lage mit den Rippen 14 zu bringen, was bei vollautomatisch arbeitenden Montagemaschinen mit Taktzeiten von 200 Kugelschreibern/Minute äußerste Präzision erfordert und immer wieder Probleme mit sich bringt.

Die Erfindung hat das Ziel, diese Nachteile zu vermeiden und einen Betätigungsmechanismus der eingangs definierten Art zu schaffen, der störungsfrei zusammenzubauen ist.

Erfindungsgemäß ist dazu vorgesehen, daß die Rippen, in axialer Richtung gesehen, druckknopfseitig des Bereiches mit größerem Durchmesser angeordnet sind, daß die Rippen jedes Rippenpaares in Umfangsrichtung so zueinander versetzt sind, daß die eine Flanke der einen Rippe mit der anderen Flanke der anderen Rippe fluchtet, daß die spitzenseitigen Enden der druckknopfseitigen Rippen und bevorzugt auch die druckknopfseitigen Enden der spitzenseitigen Rippen symmetrisch V-förmig augebildet sind, daß der Ring axial verlaufende Nuten aufweist, die mit dem Rippenpaar zusammenwirken und daß beide Zahnungen Sägzahnungen sind, die in die gleiche Richtung weisen. Dies ermöglicht es überraschenderweise, den Ring 12 unabhängig von der Lage seiner Nuten 25 bezüglich der Rippen 14 über diese zu schieben, wobei der Ring kurzzeitig elastisch erweitert wird bis er in den Bereich zwischen den Rippen 13, 14 (Bereich h, Fig. 2) gelangt.

Der Ring besteht aus passendem technischem Kunststoff ("engineering plastic", z.Bsp. Delrin 500 [ein Produkt der E.I.du Pont de Nemours and Co., Inc., USA], Celcon [ein Produkt der Celanese Corporation, USA], Polyamid, Nylon 6.6 [ein Produkt der Akzo n.v., Niederlande]).

In einer bevorzugten Ausgestaltung, in der das Aufschieben des Ringes 12 weiter erleichtert wird, ist vorgesehen, die Sägezahnungen 17, 18 nur über einen inneren Teilbereich der Wandstärke des Ringes 12 auszuführen und den äußeren Teilbereich der Wandstärke an beiden Stirnflächen des Ringes mit einer planen Stirnfläche 19, lotrecht zur Achse 16' (Fig. 3) des Ringes 12 zu versehen, die bevorzugt in der Ebene der Zahnspitzen liegt oder diese sehr geringfügig, beispielsweise um 0,05 mm, überragt.

Durch diese Maßnahme ist es möglich, zum Aufbringen des Ringes 12 auf den Stift 8 ein Stoßwerkzeug mit planer Ringfläche zu verwenden und so jede Beschädigung der Sägezahnung zuverlässig zu vermeiden.

Darüberhinaus hat diese Ausgestaltung den völlig unvorhersehbaren Vorteil, das Kugelschreibergehäuse im Bereich des Betätigungsmechanismus fertigungstechnisch günstiger als bisher ausgestalten zu können: Bei vielen Kugelschreiberarten, die den beschriebenen Betätigungsmechanismus verwenden, befindet sich im Bereich dieses Mechanismus eine Teilung des Gehäuses, wobei die beiden Teile mittels eines Gewindes 6 miteinander verbunden sind. Dabei sitzt der Betätigungsmechanismus im druckknopfseitigen Gehäuseteil 1, während der spitzenseitige Gehäuseteil die Mine 21 und die Feder aufnimmt.

Es ist notwendig, daß die äußere Oberfläche des Kugelschreibers ohne Kanten und Stufen glatt durchgeht, wenn man von Riefen, Ringen oder polygonen Ausbildungen absieht, die das Halten des Kugelschreibers beim Schreiben erleichtern sollen.

Dies bedeutet, daß im Bereich des Außengewindes, das sich zumeist etwas spitzenseitig vom Sitz des Ringes befindet, eine Materialanhäufung 27 unvermeidlich ist, da die Durchgangsöffnung 2, die den Betätigungsmechanismus aufnimmt, sich in Form eines Absatzes oder einer Schulter verengt um den Sitz für den Ring zu bilden, während die äußere Oberfläche sich nach außen erweitert - Bereich 28 -, um einen glatten Übergang zur äußeren Oberfläche des spitzenseitigen Gehäuseteiles, das ein Innengewinde trägt, im Endbereich des Gewindes zu ermöglichen.

Durch die erfindungsgemäß bevorzugte Ausgestaltung des Ringes 12 mit einer glatten äußeren Stirnfläche 19 ist es nun möglich, die Durchgangsöffnung 2 in diesem Bereich 4b mit einem größeren Durchmesser als bisher zu versehen und statt der Schulter bzw. des Absatzes axial verlaufende, dünne Stützen 7 von der inneren Mantelfläche der Durchgangsöffnung nach innen vorstehen zu lassen, deren druckknopfseitige Stirnflächen 26 den Sitz für den Ring bilden. Bevorzugt werden vier derartige Stützen 7 vorgesehen, doch können es auch mehr oder weniger sein.

Anschließend an den Bereich 4b folgt ein Bereich 4a, der so wie bisher im Stand der Technik, einen Innendurchmesser aufweist, der eine Führung für den Abschnitt 9 des Stiftes 8 bildet. Die Innenflächen 30 der Stützen 7 fallen daher bevorzugt mit der Fortsetzung der Mantelfläche des Abschnittes 4a zusammen. Die Abschnitte 4a und 4b bilden gemeinsam den Abschnitt 4, der dieselben Führungs- und Haltefunktionen wie im Stand der Technik bekannt, erfüllt.

Durch diese, nur aufgrund der planen Stirnflächen 19 des Ringes 12 mögliche, Ausgestaltung dieses Gehäuseteiles wird nicht nur Material eingespart, was wegen der enorm großen Stückzahlen bedeutsam ist, sondern es wird auch die Herstellung der Gehäuseteile vereinfacht, die Taktzeiten des Spritzgußwerkzeuges werden wesentlich erhöht, und die Wahrscheinlichkeit an Ausschuß wird verringert. Letzteres beruht darauf, daß dank dieser Stützen 7 die Wandstärke des Gehäuses 1 im Bereich 4b verringert werden konnte und somit Materialanhäufungen, die bei Spritzgußteilen zu Problemen beim Abkühlen und Erhärten bezüglich der Maßhaltigkeit führen, die auch bei genau eingehaltenen und eng vorgeschriebenen Produktionsbedingungen immer wieder auftreten, vermieden wurden.

Die Erfindung ist nicht auf das beschriebene Ausführungsbeispiel beschränkt, sondern kann verschiedentlich abgewandelt werden. So ist es möglich, statt zwei einander gegenüberliegenden Rippenpaaren drei oder vier derartige Paare vorzusehen, doch wird wegen der leichter zu ertragenden elastischen Deformation des Ringes bei nur zwei Rippenpaaren die beschriebene Ausführungsform bevorzugt. Sollten doch drei oder vier Paare vorgesehen werden, so ist die Anzahl der Nuten und der Zähne des Ringes entsprechend zu erhöhen.

Es ist auch möglich, die planen Stirnflächen des Ringes höher über die Sägezahnung hinauszuführen, doch ist dies wegen der damit verbundenen Vergrößerung der Baulänge nur in besonderen Anwendungsfällen von Interesse.

Die Abschrägung der druckknopfseitigen Enden der druckknopfseitigen Rippen beträgt im dargestellten Ausführungsbeispiel 13,5°, bezüglich der Stiftachse 16, doch können auch andere Winkel verwendet werden, wobei nur die bei der Montage des Ringes auftretenden Kräfte berücksichtigt und für den Ring erträglich gehalten werden müssen.

Die einander zugewandten Enden 31, 32 der Rippen 13, 14 sind gemäß einer Weiterbildung der Erfindung V-förmig angespitzt, um ein besseres Zusammenwirken mit den Zahngründen der jeweiligen Sägezahnung 17, 18 des Ringes 12 zu erreichen. Da die Sägezahnung des Ringes, wenn dessen Stirnseiten bei der Montage um 180° verdreht aufgesetzt werden, in die andere Richtung weist, ist eine symmetrische Ausbildung dieser Rippenenden 13, 14 notwendig, um in beiden Lagen gleiche Verhältnisse für die Aufnahme des Schreibdruckes zu schaffen. Dadurch entfällt die Notwendigkeit, die Ringe 12 bei der Montage orientiert zuzuführen.

## Patentansprüche

1. Betätigungsmechanismus für einen Druckkugelschreiber, mit einem Stift (8) und einem mit ihm zusammenwirkenden Ring (12),
wobei der Stift (8) eine Längsachse (16") hat und an einem Ende einen Druckknopf (21) und im Abstand davon einen Bereich (9) mit größerem Durchmesser und zumindest ein Rippenpaar, bestehend aus einer druckknopfseitigen Rippe (14) und einer spitzenseitigen Rippe (13), die in axialer Richtung einen Abstand (h) zwischen sich freilassen, aufweist, wobei weiters die dem Bereich (9) mit größerem Durchmesser abgewandten Enden der diesem Bereich (9) entfernteren Rippen (14) mit schrägen Auflaufflächen (15) versehen sind,
wobei der Ring (12) eine Längsachse (16') hat und an jeder Stirnfläche eine Zahnung (17, 18) aufweist, die nur einen inneren Teilbereich der Wandstärke des Ringes erfaßt, sodaß der äußere Teilbereich der Wandstärke jeweils eine plane Stirnfläche (19) bildet, und
wobei das Rippenpaar (13, 14) mit den stirnseitigen Zahnungen (17, 18) zusammenwirkt,
**dadurch gekennzeichnet,**
**daß** die Rippen (13, 14), in axialer Richtung gesehen, druckknopfseitig des Bereiches (9) mit größerem Durchmesser angeordnet sind,
**daß** die Rippen jedes Rippenpaares (13, 14) in Umfangsrichtung so zueinander versetzt sind, daß die eine Flanke (23) der einen Rippe mit der anderen Flanke (24) der anderen Rippe fluchtet,
**daß** die spitzenseitigen Enden (32) der druckknopfseitigen Rippen (14) und bevorzugt auch die druckknopfseitigen Enden (31) der spitzenseitigen Rippen (13) symmetrisch V-förmig augebildet sind,
**daß** der Ring (12) axial verlaufende Nuten (25) aufweist, die mit dem Rippenpaar (13, 14) zusammenwirken und
**daß** beide Zahnungen Sägzahnungen (17, 18) sind, die in die gleiche Richtung weisen.

2. Betätigungsmechanismus nach Anspruch 1, **dadurch gekennzeichnet, daß** die Flanken der V-förmigen Enden (32) im wesentlichen den gleichen Winkel zur Achse (16") aufweisen wie die schrägen Flanken der Sägezahnungen (17, 18) des Ringes (12) zur Achse (16").

3. Betätigungsmechanismus nach Anspruch 1 oder 2, **dadurch gekennzeichnet, daß** die Sägezahnungen (17, 18) bezüglich einer Ebene, die normal zur Längsachse (16') des Ringes (12) verläuft, symmetrisch sind.

4. Druckkugelschreiber mit einem Betätigungsmechanismus nach einem der Ansprüche 1 bis 3, **dadurch gekennzeichnet, daß** er ein Gehäuseteil (1) mit einer Durchgangsöffnung (2) aufweist, die zumindest zwei Bereiche mit unterschiedlichen Durchmessern, einen Bereich (4a) mit kleinerem und einen Bereich mit größeren Durchmesser aufweist, und daß in einem Abschnitt (4b) des Bereiches mit größerem Durchmesser zumindest zwei, bevorzugt vier oder sechs, axial verlaufende Stützen (7) vorgesehen sind.

5. Druckkugelschreiber nach Anspruch 4, **dadurch gekennzeichnet, daß** die Stützen (7) druckknopfseitige Stirnflächen (26) aufweisen, die einen Sitz für den Ring (12) bilden und daß die Innenflächen (30) der Stützen (7) eine Führung für den Bereich (9) mit größerem Durchmesser des Stiftes (8) bilden und bevorzugt mit der Fortsetzung der Mantelfläche des benachbarten Abschnittes (4a) des Gehäuses (1) zusammenfallen.

## Claims

1. Actuation mechanism for a retractable ball pen, with a post (8) and a ring (12) cooperating with it,
wherein the post (8) has a longitudinal axis (16") and at one end a press-button (21) and at a distance therefrom a region (9) of greater diameter and at least one pair of ribs, consisting of a rib (14) towards the press-button and a rib (13) towards the point, which leave free a distance (h) between themselves in the axial direction, wherein furthermore the ends of the ribs (14) more remote from this region (9) facing away from the region (9) with greater diameter are provided with oblique running-on surfaces (15),
wherein the ring (12) has a longitudinal axis (16') and at each end face a toothing (17, 18) which is applied only to an inner partial region of the wall thickness of the ring, so that the outer partial region of the thickness of the wall in each case forms a flat end face (19) and wherein the pair of ribs (13, 14) cooperates with the end face toothings (17, 18), **characterised in that**
the ribs (13, 14), seen in the axial direction, on the press-button side of the region (9) are arranged with a larger diameter,
the ribs of each pair of ribs (13, 14) are so offset relative to one another in the peripheral direction that the one flank (23) of one rib lies flush with the other flank (24) of the other rib,
the pointwards ends (32) of the ribs (14) on the push-button side and preferably also the ends (31) of the pointwards ribs (13) on the push-button side are constructed symmetrically V-shaped,
the ring (12) has axially running grooves (25) which cooperate with the pair of ribs (13, 14) and
both toothings are saw toothings (17, 18) which point in the same direction.

2. Actuation mechanism according to Claim 1, **characterised in that** the flanks of the V-shaped ends (32) have substantially the same angle relative to the axis (16") as the oblique flanks of the saw toothings (17, 18) of the ring (12) relative to the axis (16').

3. Actuation mechanism according to Claim 1 or 2, **characterised in that** the saw toothings (17, 18) are symmetrical with respect to a plane which runs normal to the longitudinal axis (16') of the ring (12).

4. Retractable ball pen with an actuation mechanism according to one of Claims 1 to 3, **characterised in that** it has a housing part (1) with through opening (2) which has at least two regions of differing diameters, one region (4a) with the smaller and a region with the greater diameter, and that in a section (4b) of the region with greater diameter, there are provided at least two, preferably four or six, axially running supports (7).

5. Retractable ball pen according to Claim 4, **characterised in that** the supports (7) have on the press-button side end surfaces (26) which form a seating for the ring (12) and that the inner surfaces (30) of the supports (7) form a guide for the region (9) of greater diameter of the post (8) and preferably lie flush with the continuation of the surface of the neighbouring section (4a) of the housing (1).

## Revendications

1. Mécanisme de manoeuvre d'un stylo à bille actionné par pression, comprenant une tige (8) et une bague (12) agissant avec celle-ci,
dans lequel la tige (8) a un axe longitudinal (16") et est munie à une extrémité d'un bouton-poussoir (21) et, à une distance donnée de celui-ci, d'une zone (9) de plus grand diamètre et d'au moins une paire de nervures, formée par une nervure (14) située du côté du bouton-poussoir et une nervure (13) du côté de la pointe, qui sont écartées l'une de l'autre dans le sens axial d'une distance (h), les extrémités, orientées vers la zone (9) de plus grand diamètre, des nervures (14) éloignées de cette zone (9) étant munies de surfaces inclinées (15),
dans lequel la bague (12) a un axe longitudinal (16') et comporte une denture (17, 18) sur chaque face frontale, qui est réalisée seulement sur une zone partielle intérieure de l'épaisseur de paroi de la bague, de telle sorte que la zone partielle extérieure de l'épaisseur de paroi forme dans chaque cas une surface frontale plane (19), et la paire de nervures (13, 14) agit conjointement avec les dentures frontales (17, 18),
**caractérisé**
**en ce que** les nervures (13, 14), considérées en direction axiale, sont disposées du côté de la zone (9) à plus grand diamètre, orienté vers le bouton-poussoir,
**en ce que** les nervures de chaque paire de nervures (13, 14) sont décalées les unes par rapport aux autres dans le sens périphérique, de telle sorte que l'un des flancs (23) de l'une des nervures est aligné avec l'autre flanc (24) de l'autre nervure,
**en ce que** les extrémités (32), du côté de la pointe, des nervures (14) situées du côté du bouton-poussoir et, de préférence aussi, les extrémités (31), du côté du bouton-poussoir, des nervures (13) situées du côté de la pointe sont conçues symétriquement en forme de V,
**en ce que** la bague (12) comporte des rainures (25) orientées en direction axiale, qui agissent conjointement avec la paire de nervures (13, 14) et
**en ce que** les deux dentures sont des dentures en dents de scie (17, 18) qui sont orientées dans la même direction.

2. Mécanisme de manoeuvre selon la revendication 1, **caractérisé en ce que** les flancs des extrémités (32) en forme de V forment sensiblement le même angle, par rapport à l'axe (16"), que les flancs inclinés des dents de scie (17, 18) de la bague (12) par rapport à l'axe (16").

3. Mécanisme de manoeuvre selon la revendication 1 ou 2, **caractérisé en ce que** les dents de scie (17, 18) sont symétriques par rapport à un plan perpendiculaire à l'axe longitudinal (16') de la bague (12).

4. Stylo à bille actionné par pression comprenant un mécanisme de manoeuvre selon l'une quelconque des revendications 1 à 3, **caractérisé en ce qu'**il comporte un boîtier (1) muni d'un évidement de passage (2), qui comporte au moins deux zones avec des diamètres différents, une zone (4a) de plus petit diamètre et une zone de plus grand diamètre, et **en ce que**, dans une partie (4b) de la zone de plus grand diamètre, il est prévu au moins deux, de préférence quatre ou six, supports (7) orientés dans la direction axiale.

5. Stylo à bille actionné par pression selon la revendication 4, **caractérisé en ce que** les supports (7) comportent des faces frontales (26) orientées vers le bouton-poussoir, qui forment une assise pour la bague (12) et **en ce que** les faces intérieures (30) des supports (7) forment un guidage pour la zone (9) de plus grand diamètre de la tige (8) et coïncident de préférence avec le prolongement de la paroi latérale de la partie (4a) contiguë du boîtier (1).
